# EUROPÄISCHE PATENTSCHRIFT

(11) **EP 0 508 273 B1**
(45) Veröffentlichungstag und Bekanntmachung des Hinweises auf die Patenterteilung: **14.06.1995**
(21) Anmeldenummer: 92105504.2
(22) Anmeldetag: 31.03.1992
(51) Int. Cl.: B41F 7/02, G03G 15/16, B41M 1/42

(54) **Druckvorrichtung für den Offsetdruck mit einem Toner**
Printing apparatus for offset printing with a toner
Dispositif d'impression pour imprimer en offset avec un toner

(30) Priorität: 10.04.1991 AU 5560/91
(43) Veröffentlichungstag der Anmeldung: 14.10.1992
(73) Patentinhaber: M.A.N.-ROLAND Druckmaschinen Aktiengesellschaft, 63012 Offenbach (DE)
(72) Erfinder: Lima-Marques, Luis, Darlington, South Australia 5047 (AU)

(56) Entgegenhaltungen:
- DE-A- 3 911 932
- GB-A- 1 107 395
- PATENT ABSTRACTS OF JAPAN vol. 007, no. 127 (P-201)(1272) 3. Juni 1983; & JP-A-58 044 472 (RICOH K.K.) 15. März 1983
- H. Vogel, Physik, Springer-Verlag, Berlin, Heidelberg, New-York 1974, 11. Auflage, Seite 305, 306

## Beschreibung

Druckvorrichtung für elektrostatische Druckverfahren sind allgemein bekannt. Bei Ihnen zieht ein elektrostatisch latentes Bild elektrostatische Markierpartikel an, sogenannte Toner. Die Toner können sogenannte Trockentoner oder sogenannte Flüssigtoner sein. Elektrostatische Druckverfahren eignen sich besonders, wenn nur eine ziemlich kleine Anzahl von Drucken erfordert wird, oder wenn das zu druckende Bild häufig wechselt, oder wenn ein Teil des zu druckenden Bildes in regelmäßigen Abständen ausgetauscht werden muß.

Für die Verwendung in einem Druckverfahren haben pulverförmige Trockentoner eine Reihe von Nachteilen. Der Hauptnachteil besteht in der Staubbildung; sehr kleine Tonerpartikel verlassen sehr leicht den sogenannten Entwickler, und sie setzen sich auf Oberflächen innerhalb und außerhalb der Druckvorrichtung ab. Dabei verursachen sie einerseits Störungen innerhalb der Druckvorrichtung und andererseits Umweltprobleme außerhalb der Druckvorrichtung. Dieser Nachteil fällt besonders ins Gewicht, wenn Druckvorrichtungen mit hoher Geschwindigkeit betrieben werden. Dies führt zu hohen Unterhaltskosten für die Druckvorrichtung; durch den Verlust des Trockentoners werden ebenfalls Kosten verursacht.

Jedoch haben auch Druckverfahren mit einem in einem Lösungsmittel gelösten elektrostatischen Toner eine Fülle von Nachteilen, insbesondere wenn sie bei hohen Geschwindigkeiten arbeiten sollen. Ein Hauptnachteil besteht in der sogenannten Flüssigkeitsabscheidung. Eine bestimmte Menge des Lösungsmittels, d.h. des Trägers des Toners, wird von einem den Toner übertragenden Übertragungszylinder auf dem Papier abgeschieden und mechanisch fortbewegt. Anschließend verdunstet das Lösungsmittel, verschmutzt dadurch die Luft und erhöht beträchtlich die Produktionskosten. Ein weiterer Nachteil von Flüssigtonern besteht in der Tendenz zur Ablagerung von Farbpartikeln auf nicht farbigen oder Hintergrundflächen, was zu einer allgemeinen Abschwächung der Farbwirkung auf der Kopie führt, welche üblicherweise als Hintergrundnebel bezeichnet wird.

Eine verbesserte Übertragung erfolgt, wenn das Druckmedium ein ferroelektrisches Übertragungsmedium mit einem mehr oder weniger permanenten latenten Bild ist, das auf oder über seiner Oberfläche mittels innerer Polarisation eingeprägt wurde. Der in dem Lösungsmittel gelöste Toner wird nur auf denjenigen Flächen des Übertragungsmediums angelagert, die ein Bild darstellen, ohne daß der oben genannte Hintergrundnebel auftritt, so daß sich die Lösungsmittelimmission beträchtlich reduzieren läßt. Eine derartige Vorrichtung ist in der US-Anmeldung Nr. US-A-5213931 beschrieben, auf die hiermit Bezug genommen wird.

Das dort beschriebene Meniskus-Tonungsverfahren führt zwar zu einer beträchtlichen Verminderung der Lösungsmittelabscheidung unter sorgfältig einzuhaltenden Bedingungen, wie sie in der US-Anmeldung offenbart sind; es ist jedoch noch nicht sehr bedienerfreundlich.

Aus der JP 58-44472 (A) ist bereits ein Druckverfahren mit Tonerübertragung bekannt, bei dem Toner von einem Formzylinder über einen Spalt auf einen Übertragungszylinder und von diesem auf eine Bedruckstoffbahn übertragen wird, während an dem Druckzylinder eine Gleichspannung anliegt. Zusätzlich liegt jedoch noch eine Wechselspannung an dem Übertragungszylinder an.

Es ist die Aufgabe der vorliegenden Erfindung, die oben genannte Vorrichtung zu verbessern und eine Druckvorrichtung zu schaffen, die die Übertragung des Toners in unkomplizierter Weise ermöglicht.

Erfindungsgemäß wird diese Aufgabe bei einer Druckvorrichtung der eingangs genannten Art dadurch gelöst, daß die Druckvorrichtung für den Offsetdruck mit einem Toner einen Formzylinder, einen Übertragungszylinder und einen Druckzylinder aufweist, wobei der Formzylinder auf seiner Manteloberfläche mit einem Übertragungsmedium bedeckt ist, welches seinerseits eine das zu druckende Bild darstellende Tonerablagerung auf seiner äußeren Oberfläche aufweist, wobei der Übertragungszylinder sich in einem räumlichen Abstand zu dem Formzylinder befindet, wobei eine Bedruckstoffbahn durch den Druckzylinder gegen den Übertragungszylinder gedrückt wird und zwischen dem Übertragungszylinder und dem Druckzylinder verläuft und wobei eine Gleichspannung an dem Druckzylinder anliegt, die durch Influenz die Übertragung der Tonerablagerung von dem Formzylinder über den Übertragungszylinder auf die Bedruckstoffbahn bewirkt.

Vorzugsweise ist das Übertragungsmedium ein Ferroelektrikum. Der Übertragungszylinder weist vorzugsweise eine elastische Oberfläche aus einem halbleitenden oder isolierenden Material auf. Der Übertragungszylinder kann auch ein Metallzylinder sein.

Die vorliegende Erfindung bezieht sich auf eine Druckvorrichtung für die Offsetübertragung eines Toners, der die Bildflächen der Oberfläche eines Übertragungsmediums bedeckt, welches sich seinerseits auf der Manteloberfläche eines Formzylinders befindet. Das Druckverfahren besteht daher im wesentlichen daraus, daß sich ein das Übertragungsmedium enthaltender Formzylinder dreht, wobei auf der Oberfläche des Übertragungsmediums der Toner bildhaft abgelagert ist, daß ein Offsetzylinder, der den Formzylinder nicht unmittelbar berührt, sich ebenfalls und mit der gleichen Geschwindigkeit dreht, wobei der Übertragungszylinder eine Bedruckstoffbahn berührt, die sich im wesentlichen im Abstand des Umfanges des Übertragungszylinders von dem Formzylinder an dem Übertragungszylinder vorbeibewegt, wobei die Bedruckstoffbahn durch einen Druckzylinder in Kontakt mit dem Übertragungszylinder gehalten wird. Der Druckzylinder drückt auf diejenige Seite der Bedruckstoffbahn, die nicht bedruckt wird. Gleichzeitig liegt eine Gleichspannung an dem Druckzylinder an, die eine sukzessive Übertragung der Tonerablagerung von der Oberfläche des Übertragungsmediums auf den Formzylinder auf die Oberfläche des Übertragungszylinders und schließlich von diesem auf die Oberfläche der Bedruckstoffbahn bewirkt.

In einer bevorzugten Ausführungsform der vorliegenden Erfindung ist das Übertragungsmedium als die äußere Oberfläche eines Formzylinders ausgebildet, der sich in räumlicher Nachbarschaft zu einem Tonerspender befindet, der ebenfalls in Form eines Zylinders ausgebildet ist. Dabei berührt das Übertragungsmedium den Tonerspender nicht. Der Übertragungszylinder befindet sich ebenfalls angrenzend an das Übertragungsmedium, ohne dieses zu berühren, auf der dem Tonerspender abgewandten Seite des Übertragungsmediums. Die äußere Oberfläche des Übertragungszylinders ist vorzugsweise mit einer elastischen Schicht aus einem halbleitenden oder isolierenden Material beschichtet, beispielsweise aus einem synthetischen Gummi oder ähnlichem. Der bevorzugte Abstand zwischen dem Übertragungszylinder und dem Formzylinder liegt in der Größenordnung von 0,1 mm; er kann aber auch größer oder kleiner gewählt werden in Abhängigkeit von der Flüssigkeitsmenge, die die Tonerablagerung auf der Oberfläche des Übertragungsmediums mit sich führt. Je trockener die Tonerablagerung, desto kleiner läßt sich der Abstand zwischen dem Formzylinder und dem Übertragungszylinder wählen.

Der Druckzylinder ist an der Seite des Übertragungszylinders positioniert, die mehr oder weniger der Position entgegengesetzt ist, die von dem Formzylinder eingenommen wird. Der Bedruckstoff wird in Form einer Bedruckstoffbahn zwischen dem Druckzylinder und dem Übertragungszylinder bewegt und wird zwischen sie gedrückt.

Während des Betriebes wird eine Gleichspannung von ungefähr 2 kV an den Druckzylinder angelegt. Aufgrund von Influenz liegt damit an der Oberfläche des Übertragungszylinders eine Spannung in der Größenordnung von 1 kV an. Diese wiederum ist groß genug, um eine Übertragung von Tonerpartikeln infolge der Influenz von der Oberfläche des Formzylinders auf die Oberfläche des Übertragungszylinders zu bewirken, selbst dann, wenn kein Oberflächenkontakt zwischen dem Formzylinder und dem Übertragungszylinder besteht. Flüssigkeit, in der die Tonerpartikel enthalten sind und die von der Oberfläche des Übertragungsmediums auf dem Formzylinder mitgeführt wird, wird nicht auf den Übertragungszylinder übertragen, obwohl eine genügend große Flüssigkeitsmenge in der Tonerablagerung enthalten bleibt, um die Übertragung zu gewährleisten. Die höhere Spannung auf dem Druckzylinder verursacht die elektrostatische Übertragung der Tonerablagerung vom Übertragungszylinder auf die Oberfläche des Bedruckstoffes. Dabei bleiben Nicht-Bildflächen auf der Oberfläche des Bedruckstoffes vollkommen trocken, während die in der Tonerablagerung enthaltene Flüssigkeitsmenge in nicht mehr meßbarer Menge vorliegt.

Ein weiterer Vorzug dieser Vorrichtung besteht darin, daß es nicht mehr nötig ist, eine Spannung zur Übertragung der Tonerpartikel an irgendeinen Zylinder anzulegen, der in Kontakt mit der das zu druckende Bild enthaltende Oberfläche des Übertragungsmediums auf dem Formzylinder steht. Auf diese Weise wird eine Verzerrung des latenten Bildes auf dem Übertragungsmedium vermieden.

Eine weitere vorteilhafte Ausbildung der Erfindung besteht darin, daß die halbleitende oder isolierende Schicht, die den Übertragungszylinder bedeckt, zusätzlich durch eine Corona-Entladung geladen wird, während die Tonerablagerung auf dem Formzylinder entgegengesetzt geladen wird. Diese zusätzliche Ladung, die zu der durch die Influenz verursachten Ladung hinzukommt, erleichtert den Übergang von Tonerpartikeln von den Bildflächen auf der Oberfläche des Übertragungsmediums auf die Oberfläche des Übertragungszylinders.

Nachfolgend wird ein Ausführungsbeispiel der Erfindung anhand von Zeichnungen beschrieben. Es zeigen:
- Fig. 1: eine bevorzugte Ausführungsform einer Druckvorrichtung mit einem Formzylinder, einem Übertragungszylinder und einem Druckzylinder und
- Fig. 2: eine weitere Ausbildung des Übertragungszylinders.

Die Manteloberfläche eines Formzylinders 1 (Fig. 1) wird von einem Übertragungsmedium 2 bedeckt. Der Formzylinder 1 dreht sich in der durch den Pfeil angedeuteten Richtung. Das Übertragungsmedium 2 trägt eine ein zu druckendes Bild darstellende Tonerablagerung 3 auf seiner äußeren Oberfläche. Ein Übertragungszylinder 4, der auf seiner Manteloberfläche von einer halbleitenden oder isolierenden Schicht 5 bedeckt wird, ist in einem gewissen Abstand von dem Formzylinder 1 angebracht und dreht sich mit der gleichen Winkelgeschwindigkeit wie dieser in der durch den Pfeil angedeuteten Richtung. Eine Bedruckstoffbahn 6 berührt den Übertragungszylinder 4 und wird an ihn durch den von einem Druckzylinder 7 ausgeübten Druck angedrückt. Der Druckzylinder 7 weist auf seiner Manteloberfläche vorzugsweise eine elastische, halbleitende oder isolierende Schicht 8 auf. An dem Druckzylinder 7 liegt eine Gleichspannung an, die infolge von Influenz auf der Oberfläche des Übertragungszylinders 4 eine niedrigere Spannung erzeugt. Die Rotation des Druckzylinders 7 des Übertragungszylinders 4 und des Formzylinders 1, während an diesem infolge der Influenz eine Gleichspannung anliegt, verursacht eine Übertragung der Tonerablagerung 3 auf den Übertragungszylinder 4 über einen Luftspalt zwischen dem Formzylinder 1 und dem Übertragungszylinder 4 hinweg und führt zu einer Tonerablagerung 9 auf der Manteloberfläche des Übertragungszylinders 4. Durch eine weitere elektrostatische Übertragung der dem zu druckenden Bild entsprechenden Tonerablagerung 9 auf die Bedruckstoffbahn 6 wird auf dieser durch eine Tonerablagerung 10 das endgültige Bild erzeugt.

In einer anderen Ausführungsform der Druckvorrichtung ist anstelle des Übertragungszylinders 4 ein Übertragungszylinder 11 (Fig. 2) vorhanden. Er besteht aus einem zylindrischen isolierenden Träger 12, der von einem metallischen Hohlzylinder 14 bedeckt ist. Dieser ist über einen Widerstand 13 mit dem ersten Potential verbunden. Der Übertragungszylinder 11 dreht sich in der durch den Pfeil angedeuteten Richtung.

In bevorzugten Ausführungsformen dieser Druckvorrichtung ist das Übertragungsmedium 2 ein Ferroelektrikum, von dem der Toner auf die Bedruckstoffbahn 6 übertragen wird. Dies geschieht nach an sich bekannten Verfahren für die elektrostatische Übertragung eines Toners auf einen Bedruckstoff, insbesondere Papier.

Gemäß der in Fig. 1 gezeigten Ausführung der Druckvorrichtung besteht die Schicht 5 des Übertragungszylinders 4 aus einem mehr oder weniger elastischen Halbleitermaterial, wie zum Beispiel aus einer Polyurethan-Beschichtung. Diese ist beispielsweise 3 mm dick und durch einen spezifischen Oberflächenwiderstand von 1,7 x 10¹¹ Ω gekennzeichnet, sowie durch einen spezifischen Volumen-Widerstand von 4,7 x 10¹⁰ Ω x cm und eine Duro-Härte von 49 Shore A. Die Druckgeschwindigkeit beträgt beispielsweise 0,5 m/s, während der Abstand zwischen dem Formzylinder 1 und dem Übertragungszylinder 4 0,1 mm beträgt. An dem Druckzylinder 7 liegt vorzugsweise eine negative Spannung von 2 kV an. An Schicht 5 liegt dann eine negative Spannung von 1 kV an.

Wenn die Druckgeschwindigkeit auf eine Geschwindigkeit von 1 m/s erhöht wird, wird die an dem Druckzylinder 7 anliegende negative Spannung vorteilhaft auf 4 kV erhöht, so daß an der Oberfläche der Schicht 5 des Übertragungszylinders 4 eine negative Spannung von 1,5 kV anliegt.

Auch bei einem Abstand von nur 0,05 mm zwischen dem Formzylinder 1 und dem Übertragungszylinder 4 läßt sich bei einer Druckgeschwindigkeit 1 m/s noch eine befriedigende Druckqualität erreichen.

Anstelle der oben genannten Schicht 5 läßt sich auch eine Polyurethanschicht mit einem spezifischen Oberflächen-Widerstand von 2 x 10¹² Ω sowie mit einem spezifischen Volumen-Widerstand von 8 x 10¹⁰ Ω x cm und einer Duro-Härte von 80 Shore A auf den Übertragungszylinder 4 aufbringen. Bei einer Übertragungsgeschwindigkeit von 0,5 m/s und einem Abstand von 0,1 mm zwischen dem Formzylinder 1 und dem Übertragungszylinder 4 sowie bei Anliegen einer negativen Spannung von 2 kV an dem Druckzylinder 7 wird eine negative Spannung von 1,25 kV an dem Übertragungszylinder 4 gemessen. Wenn nun der Abstand zwischen dem Formzylinder 1 und dem Übertragungszylinder 4 auf 0,15 mm verringert wird, läßt sich eine negative Spannung von 1,1 kV an dem Übertragungszylinder 4 messen. Bei dem bis hierher beschriebenen Verfahren, um die Druckvorrichtung zu betreiben, läßt sich zusätzlich noch in einem Abstand von 15 mm von dem Übertragungszylinder 4 eine Corona-Elektrode anbringen. Diese hat beispielsweise einen Durchmesser von 50 »m und ist mit einer Spannung von 4 kV geladen; demgegenüber weist die Tonerablagerung 3 auf dem Formzylinder 1 eine entgegengesetzte Ladung auf. Auf diese Weise läßt sich eine noch leichtere Übertragung des Toners von dem Formzylinder 1 über den Übertragungszylinder 4 auf die Bedruckstoffbahn 6 bewirken.

Die Oberflächentopographie des Übertragungszylinders 4 hat einen Einfluß auf die Qualität des Druckbildes, das auf der Bedruckstoffbahn 6 erscheint. Vorzugsweise soll die Oberfläche des Übertragungszylinders 4 eine Höhenschwankung von weniger als 2 »m haben, obwohl auch noch eine ein mittlerer quadratischer Fehler in der Höhe von 10 »m toleriert werden kann. Je höher die Duro-Härte des Polyurethans in der Schicht 5 ist, zum Beispiel 75 bis 85 Shore A, desto glatter ist die Oberfläche. Im Idealfall beträgt der spezifische Oberflächen-Widerstand der Schicht 5 ca. 10¹¹ Ω, der spezifische Volumen-Widerstand liegt in der Größenordnung 10⁹ bis 10¹⁰ Ω x cm.

Im Falle des Übertragungszylinders 11 beträgt der Widerstand 13, über den der metallische Hohlzylinder 14 geerdet ist, 1 G Ω. Wenn der Übertragungszylinder 11 anstelle des Übertragungszylinders 4 in der Druckvorrichtung eingesetzt wird, wie in Fig. 1 dargestellt, beträgt die Druckgeschwindigkeit vorteilhaft 0,5 m/s bei einem Abstand von 0,1 mm zwischen dem Formzylinder 1 und dem Übertragungszylinder 11. Eine ausreichend gute Druckqualität wird erzielt, wenn an dem Druckzylinder 7 eine negative Spannung von 1,5 kV anliegt. Diese ruft eine negative Spannung von 1,0 kV an dem Übertragungszylinder 11 hervor. Wenn die Druckgeschwindigkeit 1 m/s beträgt, wird eine negative Spannung von 1,1 kV an dem Übertragungszylinder 11 gemessen.

Bei einer Druckgeschwindigkeit von 0,5 m/s und einem Abstand von 0,15 mm zwischen dem Formzylinder 1 und dem Übertragungszylinder 11 wird eine negative Spannung von 1,15 kV an dem Übertragungszylinder 11 gemessen.

Es ist auch möglich, eine Gleichspannung unmittelbar an den Übertragungszylinder 11 anzulegen, ohne daß eine Gleichspannung an dem Druckzylinder 7 anliegt. Bei höheren Druckgeschwindigkeiten werden auch höhere Spannungen benötigt.

## Patentansprüche

1. Druckvorrichtung für den Offsetdruck mit einem Toner, die einen Formzylinder (1), einen Übertragungszylinder (4) und einen Druckzylinder (7) aufweist, wobei der Formzylinder (1) auf seiner Manteloberfläche mit einem Übertragungsmedium (2) bedeckt ist, welches seinerseits eine das zu druckende Bild darstellende Tonerablagerung (3) auf seiner äußeren Oberfläche aufweist, wobei der Übertragungszylinder (4) sich in einem räumlichen Abstand zu dem Formzylinder (1) befindet, wobei eine Bedruckstoffbahn (6) durch den Druckzylinder (7) gegen den Übertragungszylinder (4) gedrückt wird und zwischen dem Übertragungszylinder (4) und dem Druckzylinder (7) verläuft und wobei eine Gleichspannung an dem Druckzylinder (7) anliegt, durch die durch Influenz eine niedrigere Gleichspannung auf der Oberfläche des Übertragungszylinders (4) erzeugbar ist, durch die ihrerseits eine Übertragung der Tonerablagerung (9) von dem Formzylinder (1) auf den Übertragungszylinder (4) und von diesem auf die Bedruckstoffbahn (6) erzeugbar ist.

2. Druckvorrichtung nach Anspruch 1, dadurch gekennzeichnet, daß das Übertragungsmedium (2) ein Ferroelektrikum ist.

3. Druckvorrichtung nach Anspruch 1 oder 2, dadurch gekennzeichnet, daß sich der Formzylinder (1) und der Druckzylinder (7) auf einander gegenüberliegenden Seiten des Übertragungszylinders (4) befinden.

4. Druckvorrichtung nach einem der vorhergehenden Ansprüche, dadurch gekennzeichnet, daß der räumliche Abstand zwischen dem Formzylinder (1) und dem Übertragungszylinder (4) zwischen 0,05 und 0,15 mm beträgt.

5. Druckvorrichtung nach einem der vorhergehenden Ansprüche, dadurch gekennzeichnet, daß an dem Druckzylinder (7) eine negative Gleichspannung zwischen 1 kV und 4 kV anliegt.

6. Druckvorrichtung nach einem der vorhergehenden Ansprüche, dadurch gekennzeichnet, daß der Übertragungszylinder (4) auf seiner Manteloberfläche eine Schicht (5) aus einem halbleitenden oder isolierenden Material aufweist.

7. Druckvorrichtung nach Anspruch 6, dadurch gekennzeichnet, daß die Schicht (5) Polyurethan enthält.

8. Druckvorrichtung nach Anspruch 6 oder 7, dadurch gekennzeichnet, daß die Schicht (5) einen spezifischen Überflächenwiderstand im Bereich zwischen 1,7 x 10¹¹ Ω und 2 x 10¹² Ω sowie einen spezifischen Volumen-Widerstand im Bereich zwischen 1 x 10¹⁰ Ω x cm und 8 x 10¹⁰ Ω x cm aufweist.

9. Druckvorrichtung nach einem der Ansprüche 6 bis 8, dadurch gekennzeichnet, daß die Schicht (5) eine Duro-Härte im Bereich zwischen 49 und 85 Shore A hat.

10. Druckvorrichtung nach einem der vorhergehenden Ansprüche, dadurch gekennzeichnet, daß der Übertragungszylinder (4) zusätzlich durch die Entladung einer Corona-Elektrode geladen wird, die sich in der Nähe der Übertragungszylinders (4) befindet.

11. Druckvorrichtung nach einem der vorhergehenden Ansprüche, dadurch gekennzeichnet, daß der Übertragungszylinder (11) im wesentlichen aus einem inneren, isolierenden Träger (12) besteht, der auf seiner Manteloberfläche von einem leitenden, metallischen Hohlzylinder (14) bedeckt ist.

12. Druckvorrichtung nach Anspruch 11, dadurch gekennzeichnet, daß der Hohlzylinder (14) über einen Widerstand (13) mit dem Erdpotential verbunden ist.

## Claims

1. Printing device for offset printing with a toner, which has a forme cylinder (1), a transfer cylinder (4) and an impression cylinder (7), the forme cylinder (1) being covered on its surface with a transfer medium (2) which in turn has a toner deposit (3) on its outer surface representing the image to be printed, the transfer cylinder (4) being spatially distant from the forme cylinder (1), a printing material web (6) being pressed by the impression cylinder (7) against the transfer cylinder (4) and extending between the transfer cylinder (4) and the impression cylinder (7), and a DC voltage being applied to the impression cylinder (7) whereby by electrostatic induction a lower DC voltage can be produced on the surface of the transfer cylinder (4) whereby in turn a transfer of the toner deposit (9) from the forme cylinder (1) to the transfer cylinder (4) and from this to the printing material web (6) can be produced.

2. Printing device according to claim 1, characterised in that the transfer medium (2) is a ferro-electric material.

3. Printing device according to claim 1 or 2, characterised in that the forme cylinder (1) and the impression cylinder (7) are on opposite sides of the transfer cylinder (4).

4. Printing device according to one of the preceding claims, characterised in that the spatial distance between the forme cylinder (1) and the transfer cylinder (4) is between 0.05 and 0.15 mm.

5. Printing device according to one of the preceding claims, characterised in that a negative DC voltage of between 1 kV and 4 kV is applied to the impression cylinder (7).

6. Printing device according to one of the preceding claims, characterised in that the transfer cylinder (4) has on its surface a layer (5) of a semi-conductive or insulating material.

7. Printing device according to claim 6, characterised in that the layer (5) contains polyurethane.

8. Printing device according to claim 6 or 7, characterised in that the layer (5) has a specific surface resistance in the range of between 1.7 x 10¹¹ Ω and 2 x 10¹² Ω and a specific volume resistance in the range of between 1 x 10¹⁰ Ω x cm and 8 x 10¹⁰ Ω x cm.

9. Printing device according to one of claims 6 to 8, characterised in that the layer (5) has a Duro hardness in the range of between 49 and 85 Shore A.

10. Printing device according to one of the preceding claims, characterised in that the transfer cylinder (4) is additionally charged by the discharge of a corona electrode which is near the transfer cylinder (4).

11. Printing device according to one of the preceding claims, characterised in that the transfer cylinder (11) is made substantially of an inner insulating carrier (12) which is covered on its surface by a conductive metallic hollow cylinder (14).

12. Printing device according to claim 11, characterised in that the hollow cylinder (14) is connected to the earth potential by means of a resistance (13).

## Revendications

1. Dispositif d'impression pour réaliser l'impression offset avec un toner et qui comporte un cylindre porte-clichés (1), un cylindre de transfert (4) et un cylindre d'impression (7), le cylindre porte-clichés (1) étant recouvert, au niveau de sa surface enveloppe, par un support de transfert (2), qui possède pour sa part une couche de toner (3) représentant l'image à imprimer, sur sa surface extérieure, et dans lequel le cylindre de transfert (4) est situé à une certaine distance spatiale du cylindre porte-clichés (1), et dans lequel une bande d'impression (6) est repoussée par le cylindre d'impression (7) contre le cylindre de transfert (4) et s'étend entre le cylindre de transfert (4) et le cylindre d'impression (7), et dans lequel au cylindre d'impression (7) est appliquée une tension continue, au moyen de laquelle peut être produite par influence, sur la surface du cylindre de transfert (4), une tension continue plus faible, qui pour sa part peut provoquer un transfert de la couche de toner (9) du cylindre porte-clichés (1) au cylindre de transfert (4), et de ce dernier à la bande d'impression (6).

2. Dispositif d'impression selon la revendication 1, caractérisé en ce que le support de transmission (2) est un matériau ferroélectrique.

3. Dispositif d'impression selon la revendication 1 ou 2, caractérisé en ce que le cylindre porte-clichés (1) et le cylindre d'impression (7) sont situés sur des côtés réciproquement opposés du cylindre de transfert (4).

4. Dispositif d'impression selon l'une des revendications précédentes, caractérisé en ce que la distance spatiale entre le cylindre porte-clichés (1) et le cylindre de transfert (4) est comprise entre 0,05 et 0,15 mm.

5. Dispositif d'impression selon l'une des revendications précédentes, caractérisé par le fait qu'une tension continue négative comprise entre 1 kV et 4 kV est appliquée au cylindre d'impression (7).

6. Dispositif d'impression selon l'une des revendications précédentes, caractérisé par le fait que le cylindre de transfert (4) comporte, sur sa surface enveloppe, une couche (5) formée d'un matériau semiconducteur ou isolant.

7. Dispositif d'impression selon la revendication 6, caractérisé en ce que la couche (5) contient du polyuréthane.

8. Dispositif d'impression selon la revendication 6 ou 7, caractérisé en ce que la couche (5) possède une résistance de la surface spécifique dans la gamme comprise entre 1,7 x 10¹¹ Ω et 2 x 10¹² Ω ainsi qu'une résistance de volume spécifique située dans la gamme comprise entre 1 x 10¹⁰ Ω x cm et 8 x 10¹⁰ Ω x cm.

9. Dispositif d'impression selon l'une des revendications 6 à 8, caractérisé par le fait que la couche (5) possède une dureté mesurée au duromètre dans la gamme comprise entre 49 et 85 Shore A.

10. Dispositif d'impression selon l'une des revendications précédentes, caractérisé en ce que le cylindre de transfert (4) est chargé en supplément par la décharge d'une électrode à effet couronne, qui est située à proximité du cylindre de transfert (4).

11. Dispositif d'impression selon l'une des revendications précédentes, caractérisé en ce que le cylindre de transfert (11) est constitué essentiellement par un support intérieur isolant (12), qui est recouvert, au niveau de sa surface enveloppe, par un cylindre creux métallique conducteur (14).

12. Dispositif d'impression selon la revendication 11, caractérisé en ce que le cylindre creux (14) est placé au potentiel de terre par l'intermédiaire d'une résistance (13).
